# EUROPÄISCHE PATENTANMELDUNG

(11) **EP 4 491 334 A1**
(43) Veröffentlichungstag der Anmeldung: **15.01.2025**
(21) Anmeldenummer: 24187362.9
(22) Anmeldetag: 09.07.2024
(51) Int. Cl.: B25B 23/00

(54) **SICHERUNGSRING FÜR SCHRAUBGERÄT, REAKTIONSKRAFTÜBERTRAGUNGSELEMENT FÜR SCHRAUBGERÄT SOWIE SCHRAUBGERÄT**

(30) Priorität: 12.07.2023 DE 102023118410
(71) Anmelder: Wagner Vermögensverwaltungs-GmbH & Co. KG, 53804 Much (DE)
(72) Erfinder: Pullem, Jasper, 53721 Siegburg (DE); Brockmann, Birk, 53804 Much (DE)
(74) Vertreter: dompatent von Kreisler Selting Werner - Partnerschaft von Patent- und Rechtsanwälten mbB

(57) **Zusammenfassung**

Sicherungsring (10) zur Sicherung eines Reaktionskraftübertragungselements an einem Gehäuse (102) eines Schraubgeräts (100), wobei das Schraubgerät (100) einen in einer axialen Richtung verlaufenden Gehäuseabschnitt (108) mit einem Gehäuseprofil aufweist, an dem das Reaktionskraftübertragungselement formschlüssig befestigbar ist und wobei der Gehäuseabschnitt (108) eine zumindest teilweise umlaufende Nut (112) aufweist, mit einem Haltering (12) und mit einem Sperrring (14), wobei der Haltering (12) ein Halteringloch (12a) mit einem an das Gehäuseprofil des Gehäuseabschnitts (108) angepassten Innenprofil aufweist, wobei der Sperrring (14) ein Sperrringloch (14a) mit einem an das Gehäuseprofil des Gehäuseabschnitts (108) angepassten Innenprofil und eine an die Nut (112) angepasste Dicke aufweist, wobei der Haltering (12) und der Sperrring (14) koaxial zueinander angeordnet sind und in axialer Richtung zueinander gehalten sind, wobei sich in einer Grundposition das Halteringloch (12a) und das Sperrringloch (14a) zumindest teilweise überdecken, wobei der Sperrring (14) um eine mit dem Haltering (12) gemeinsame Mittelachse (M) drehbar gegenüber dem Haltering (12) angeordnet ist und im an dem Gehäuseabschnitt (108) angeordneten Zustand der Sperrring (14) aus der Grundposition relativ zu dem Haltering (12) in eine Sperrposition, in der der Sperrring (14) zumindest mit einem Sperrabschnitt in die Nut (112) eingreift, verdrehbar ist.

## Beschreibung

Die vorliegende Erfindung betrifft einen Sicherungsring für ein Schraubgerät, ein Reaktionskraftübertragungselement für ein Schraubgerät sowie ein Schraubgerät.

Schraubgeräte, wie beispielsweise Schraubgerät oder Drehschrauber, werden zum Festdrehen oder Lösen von Schrauben verwendet. Es existieren verschiedene Arten von Schraubgeräten, die beispielsweise pneumatisch, hydraulisch oder elektrisch angetrieben werden. Um das bei dem Festdrehen oder Lösen von Schrauben auf das Gehäuse des Schraubgeräts übertragene Reaktionsmoment abzustützen, werden Reaktionsarme verwendet. Ein Reaktionsarm kann beispielsweise formschlüssig mit dem Gehäuse des Schraubgeräts verbunden sein und stützt sich im Betrieb an der Umgebung der zu bearbeitenden Schraube ab. Die vorbekannten Schraubgeräte können beispielsweise ein die Abtriebswelle umgebendes Gehäuse aufweisen, das ein Gehäuseprofil mit einer Keilwellenform aufweist, auf das der Reaktionsarm mit einem entsprechend angepassten Ring aufgeschoben wird. Um den Reaktionsarm gegen eine Bewegung in axialer Richtung zu sichern, ist in dem Gehäuseprofil eine umlaufende Nut eingebracht, in die ein Sicherungsring eingesetzt wird. Der Sicherungsring ist nur mit einem Werkzeug befestigbar oder lösbar. Für ein Befestigen oder Entfernen des Reaktionsarms sind daher relativ aufwendige Arbeitsschritte notwendig. Ein vorbekanntes Schraubgerät ist beispielsweise der unter dem Markennamen "Plarad" vertriebene Drehschrauber mit der Bezeichnung "DP2power".

Es ist die Aufgabe der vorliegenden Erfindung Sicherungsring für ein Schraubgerät zu schaffen, mittels dem eine vereinfachte Handhabung eines Reaktionskraftübertragungselements möglich ist. Es ist ferner Aufgabe der vorliegenden Erfindung ein Schraubgerät mit Sicherungsring für das Reaktionskraftübertragungselement zu schaffen, bei dem eine vereinfachte Handhabung des Reaktionskraftübertragungselements möglich ist, sowie ein vereinfacht handhabbares Reaktionskraftübertragungselement.

Der erfindungsgemäße Sicherungsring ist definiert durch die Merkmale des Anspruchs 1.

Das erfindungsgemäße Schraubgerät ist definiert durch die Merkmale des Anspruchs 7.

Das erfindungsgemäße Reaktionskraftübertragungselement ist definiert durch die Merkmale des Anspruchs 13.

Der erfindungsgemäße Sicherungsring zur Sicherung eines Reaktionskraftübertragungselements, vorzugsweise eines Reaktionsarms, an einem Gehäuse eines Schraubgeräts, wobei das Schraubgerät einen in eine axiale Richtung verlaufenden Gehäuseabschnitt mit einem Gehäuseprofil aufweist, an dem das Reaktionskraftübertragungselement formschlüssig befestigbar ist und wobei der Gehäuseabschnitt eine zumindest teilweise umlaufende Nut bzw. Aussparung aufweist, weist einen Haltering und einen Sperrring auf. Der Haltering weist ein Halteringloch mit einem an das Gehäuseprofil des Gehäuseabschnitts angepassten Innenprofil auf und der Sperrring weist ein Sperrringloch mit einem an das Gehäuseprofil des Gehäuseabschnitts angepassten Innenprofil und eine an die Nut angepasste Dicke auf. Der Haltering und der Sperrring sind koaxial zueinander angeordnet und in axialer Richtung zueinander gehalten bzw. fixiert, wobei sich in einer Grundposition das Halteringloch und das Sperrringloch zumindest teilweise überdecken. Der Sperrring ist um eine mit dem Haltering gemeinsame Mittelachse drehbar gegenüber dem Haltering angeordnet. Im an dem Gehäuseabschnitt angeordneten Zustand ist der Sperrring aus der Grundposition relativ zu dem Haltering in eine Sperrposition, in der der Sperrring zumindest mit einem Sperrabschnitt in die Nut eingreift, verdrehbar. Der Sperrring weist eine Dicke (Erstreckung in axialer Richtung) auf, die kleiner als die Breite der Nut (Erstreckung in axialer Richtung) ist, wodurch das Eingreifen ermöglicht wird.

Mittels des erfindungsgemäßen Sicherungsringes ist die Sicherung eines Reaktionskraftübertragungselements an dem Gehäuse eines Schraubgeräts auf einfache Art und Weise verwirklichbar. Durch die Anpassung des Halterings und des Sperrrings an das Gehäuseprofil des Gehäuseabschnitts des Schraubgeräts können Haltering und Sperrring gemeinsam auf einfach Art und Weise auf das Gehäuseprofil in axialer Richtung des Gehäuseabschnitts aufgeschoben werden. Sobald der Sperrring im Bereich der Nut in dem Gehäuseabschnitt angeordnet ist, kann der Sperrring gegenüber dem Haltering verdreht werden, wobei der Haltering aufgrund der Anpassung des Halteringlochs an das Gehäuseprofil in Drehrichtung in Position verbleibt. Die Nut ermöglicht ein Verdrehen des Sperrrings derart, dass er mit einem Sperrabschnitt in die Nut eingreift. Dadurch erfolgt in axialer Richtung des Gehäuseabschnitts gesehen eine Überdeckung zwischen dem Sperrabschnitt und zumindest eines Teils des Gehäuseprofils, sodass eine axiale Bewegung des Sicherungsrings durch die Zusammenwirkung von Sperrring und Gehäuseprofil verhindert wird. Dadurch kann eine Sicherung des Reaktionskraftübertragungselements in axialer Richtung des Gehäuseprofils erfolgen.

Durch die Anordnung von Haltering und Sperrring koaxial zueinander, wobei diese in axialer Richtung zueinander gehalten bzw. fixiert sind, kann der Haltering eine Führung für den Sperrring bilden, sodass der Sperrring in vorteilhafter Weise aus der Grundposition in die Sperrposition und zum Entfernen wieder zurück in die Grundposition verdreht werden kann. Darüber hinaus bietet der erfindungsgemäße Sicherungsring den besonderen Vorteil, dass das Anordnen und die Befestigung des Sicherungsrings an dem Gehäuseabschnitt des Schraubgeräts werkzeuglos erfolgen kann, da für die Sicherung des Reaktionskraftübertragungselements lediglich der Sicherungsring aufgeschoben und zum Erreichen der Sperrposition der Sperrring verdreht werden muss. Dadurch ist eine besonders einfache Handhabung möglich.

Um das Reaktionskraftübertragungselement formschlüssig an dem Gehäuseabschnitt befestigen zu können, weist der Gehäuseabschnitt ein Gehäuseprofil auf, das einen Querschnitt mit einem sich verändernden Radius besitzt. Diese von einer kreisrunden Form abweichende Gehäuseprofil wird von dem erfindungsgemäßen Sicherungsring genutzt, um einerseits den Haltering drehfest an dem Gehäuseabschnitt zu positionieren und in der Sperrposition des Sperrrings eine Überdeckung in axialer Richtung gesehen zwischen Sperrring und Gehäuseprofil zu ermöglichen, indem mittels der Nut eine Eingriffsmöglichkeit für den Sperrabschnitt des Sperrrings aus dem Gehäuseprofil ausgenommen wird.

Vorzugsweise ist vorgesehen, dass das Sperrringloch des Sperrrings und das Halteringloch des Halterings in der Grundposition deckungsgleich sind. Grundsätzlich können das Innenprofil des Sperrringlochs und das Innenprofil des Halteringloch unterschiedlich sein, sofern in der Grundposition ermöglicht ist, dass der Sicherungsring auf das Gehäuseprofil des Gehäuseabschnitts des Schraubgeräts in axialer Richtung aufgeschoben werden kann. Die Ausgestaltung von Sperrringloch und Halteringloch in einer deckungsgleichen Form bietet jedoch den Vorteil, dass diese auf einfache Art und Weise hergestellt werden können und darüber hinaus die Grundposition des Sperrrings auf einfache Art und Weise erkennbar ist, da Sperrringloch und Halteringloch in dieser Position vollständig zueinander fluchten. Unter deckungsgleicher Form wird im Rahmen der Erfindung verstanden, dass die Form von Sperrringloch und Halteringloch nahezu identisch sind. Wenn beispielsweise das Gehäuseprofil eine Evolventenprofilform mit einer Vielzahl von Evolventenprofilen besitzt, können am Sperrringloch und Halteringloch die gleiche Anzahl entsprechend angepasster Vorsprünge angeordnet sein, die in der Grundposition übereinander liegen, jedoch nicht notwendigerweise die exakt gleiche Länge aufweisen müssen.

Dabei kann vorgesehen sein, dass das Innenprofil des Sperrringloch des Sperrrings und das Innenprofil des Halteringlochs des Halterings eine zu dem Gehäuseprofil inverse Form aufweisen. Dies hat den Vorteil, dass der Sicherungsring auf einfache Art und Weise auf den Gehäuseabschnitt aufgeschoben werden kann, da leicht zu erkennen ist, wie der Sicherungsring gegenüber dem Gehäuseprofil angeordnet werden muss, um ein Aufschieben des Sicherungsrings auf den Gehäuseabschnitt zu ermöglichen.

In einer bevorzugten Ausführungsform der Erfindung ist vorgesehen, dass der Sperrring in der Sperrposition und/oder in der Grundposition gegenüber dem Haltering fixierbar, vorzugsweise arretierbar ist. Dadurch wird sichergestellt, dass der Sperrring in der Sperrposition verbleibt und nicht ungewollt in die Grundposition verdreht wird. Die Fixierung kann beispielsweise reibschlüssig oder formschlüssig als Arretierung erfolgen.

Vorzugsweise ist vorgesehen, dass der erfindungsgemäße Sicherungsring einen Basisring mit einem Basisringloch aufweist, wobei der Sperrring koaxial an dem Basisring befestigt ist und mittels des Basisrings gegenüber dem Haltering verdrehbar ist. Der Basisring verleiht dem erfindungsgemäßen Sicherungsring größere Stabilität, wobei gleichzeitig ein Verdrehen des Sperrrings vereinfacht möglich ist, da dieser auf einfache Art und Weise mittels des Basisrings verdreht werden kann. Beispielsweise kann der Basisring von größerer Dicke ausgestaltet sein als der Sperrring, dessen Dicke an die Nut angepasst ist.

In einer bevorzugten Ausführungsform der Erfindung ist vorgesehen, dass der Basisring einen Anschlagvorsprung aufweist, wobei der Anschlagvorsprung in axialer Richtung einen Abstand A zu dem Sperrring aufweist, der an einen Abstand B in axialer Richtung einer Anschlagfläche des Gehäuseabschnitts zu der Nut am Gehäuseabschnitt angepasst ist.

Mittels des Anschlagvorsprungs an dem Basisring lässt sich somit der Sicherungsring in vorteilhafter Weise positionieren, da beim Aufschieben des Sicherungsrings auf den Gehäuseabschnitt der Anschlagvorsprung an der Anschlagfläche des Gehäuseabschnitts anstoßen kann und somit der Sperrring in vorteilhafter Weise in einer Position zu der Nut ausgerichtet ist, um das Verdrehen des Sperrrings in die Sperrposition zu ermöglichen. Mittels des Anschlagvorsprungs an dem Basisring ist somit die Handhabung des erfindungsgemäßen Sicherungsrings auf einfache Art und Weise möglich.

Grundsätzlich ist es auch möglich, dass der Sicherungsring beim Aufschieben auf den Gehäuseabschnitt am Reaktionskraftübertragungselement anschlägt. Dabei kann das Reaktionskraftübertragungselement mit einem Befestigungsabschnitt an die Länge des Gehäuseabschnitts (Erstreckung in axialer Richtung) angepasst sein, so dass ein Ausrichten des Sperrrings in einer Position zu der Nut erreicht wird, um das Verdrehen des Sperrrings in die Sperrposition zu ermöglichen

Die Erfindung kann ferner vorsehen, dass zur Arretierung des Sperrrings in der Sperrposition ein an dem Basisring angeordnetes Arretierungselement in einer Aussparung in dem Haltering eingreift. Mittels des Arretierungselements ist eine formschlüssige Fixierung des Sperrrings in der Sperrposition auf einfache Art und Weise möglich. Der Basisring bietet darüber hinaus ausreichend Platz für das Arretierungselement, wobei dieses beispielsweise auf der von dem Sperrring abgewandten Seite des Basisrings bedienbar sein kann. Da der Sicherungsring zum Sichern des Reaktionskraftübertragungselements im an dem Gehäuseabschnitt angeordneten Zustand zumeist an dem Reaktionskraftübertragungselement anliegt oder zumindest nur mit einem kleinen Spalt zu dem Reaktionskraftübertragungselement angeordnet ist, bietet die zuvor beschriebene Anordnung des Arretierungselements an dem Basisring den Vorteil, dass eine Bedienung des Arretierungselements auf einfache Art und Weise erfolgen kann.

Es kann vorgesehen sein, dass das Arretierungselementfederbelastet in Richtung zu dem Haltering ist und mittels einer Kugel oder eines Konuskörpers in die Aussparung in dem Haltering eingreift. In der Sperrposition greift die Kugel oder der Konuskörper somit in die Aussparung ein und wird mittels der Federbelastung des Arretierungselements in dieser Position gehalten. Um den Haltering aus der Sperrposition in die Grundposition zu bewegen, gleitet die Kugel oder der Konuskörper an dem Rand der Aussparung in dem Haltering entlang und drückt das Arretierungselement entgegen der Federbelastung in Richtung von dem Haltering weg. Ferner ist auch eine Arretierung in der Grundposition möglich, wobei dann in dem Haltering eine weitere Aussparung vorgesehen sein kann, in die die Kugel oder den Konuskörper beim Arretieren in der Grundposition gedrückt wird.

Alternativ kann das Arretierungselement federbelastet sein in Richtung zu dem Basisring hin und mit einem Arretierstift verbunden sein, der von dem Arretierungselement in die Aussparung gezogen wird. Der Arretierstift kann dazu beispielsweise einen schmalen Abschnitt mit einer Verdickung als Kopf aufweisen, wobei die Aussparung als Langloch ausgebildet ist, wobei die Aussparung eine an die Sperrposition des Sperrrings und den Kopf des Arretierstifts angepasste Erweiterung aufweist. Während des Verdrehens gleitet des Arretierstift mit seinem schmaleren Abschnitt entlang der Aussparung, wobei das Arretierungselement durch die Federbelastung bei Erreichen der Sperrposition den Arretierstift mit seinem Kopf in die Erweiterung der Aussparung zieht. Ferner ist auch eine Arretierung in der Grundposition möglich, wobei dann das Langloch eine zweite Erweiterung aufweist, in die der Kopf des Arretierstifts in der Grundposition eingreifen kann.

In einer bevorzugten Ausführungsform der Erfindung ist vorgesehen, dass der Basisring, der Sperrring und/oder der Haltering eingelassene Magnete aufweisen.

Mittels der Magnete ist es beispielsweise möglich, den Sicherungsring im vom Gehäuseabschnitt abgenommenen Zustand mittels der Magnete an dem Gehäuse oder dem Reaktionskraftübertragungselement zu fixieren, um somit eine vorteilhafte Aufbewahrung des Sicherungsrings bis zu einer weiteren Verwendung zu gewährleisten. Beispielsweise ist es auch möglich, dass bei einem Ausführungsbeispiel, bei dem die Magnete in dem Sperrring angeordnet sind, der Sperrring im auf das Gehäuseprofil aufgesetztem Zustand an dem Reaktionskraftübertragungselement mittel der Magnete anhaftet, so dass dieser nach Verdrehen in die Grundposition mit dem Reaktionskraftübertragungselement zusammen vom Gehäuseprofil abgenommen und bei weiterem Gebrauch wieder aufgesetzt werden kann.

Der erfindungsgemäße Sicherungsring kann eine erste Begrenzungseinrichtung aufweisen, die das Verdrehen von Haltering und Sperrring beim Erreichen der Sperrposition begrenzt. Alternativ oder zusätzlich kann eine zweite Begrenzungseinrichtung vorgesehen sein, die das Verdrehen von Haltering und Sperrring beim Erreichen der Grundposition begrenzt. Auf diese Weise ist eine besonders einfache Handhabung des erfindungsgemäßen Sicherungsrings möglich.

Die Erfindung betrifft ferner ein Schraubgerät mit einem Gehäuse, mit einem in einer axialen Richtung verlaufenden Gehäuseabschnitt mit einem Gehäuseprofil, mit einem Reaktionskraftübertragungselement, beispielsweise einem Reaktionsarm, wobei das Reaktionskraftübertragungselement mit dem Gehäuseabschnitt formschlüssig verbunden ist, und mit einem erfindungsgemäßen Sicherungsrings zur Sicherung des Reaktionskraftübertragungselements an dem Gehäuse, wobei der Gehäuseabschnitt eine zumindest teilweise umlaufende Nut aufweist, in die der Sicherungsring eingreift.

Bei dem erfindungsgemäßen Schraubgerät kann der Sicherungsring mit dem Reaktionskraftübertragungselement verbunden sein, so dass beispielsweise der Haltering durch das Reaktionskraftübertragungselement, beispielsweise durch einen Befestigungsabschnitt des Reaktionskraftübertragungselements, mit dem das Reaktionskraftübertragungselement auf das Gehäuseprofil aufgeschoben wird, gebildet ist. Mit anderen Worten, der Sperrring ist an dem Befestigungsabschnitt des Reaktionskraftübertragungselements in axialer Richtung gehalten und drehbar gelagert.

Die sich in Verbindung mit dem Schraubgerät ergebenden Vorteile des erfindungsgemäßen Sicherungsrings entsprechen den zuvor in Bezug auf den erfindungsgemäßen Sicherungsring beschriebenen Vorteilen.

Bei dem erfindungsgemäßen Schraubgerät kann der Gehäuseabschnitt dem Gehäuseprofil beispielsweise ein die Abtriebswelle umgebender Teil des Gehäuses sein, sodass die axiale Richtung des Gehäuseabschnitts der axialen Richtung der Abtriebswelle entspricht.

Die Erfindung betrifft ferner ein Reaktionskraftübertragungselement für ein Schraubgerät, wobei das Schraubgerät ein Gehäuse mit einem in einer axialen Richtung verlaufenden Gehäuseabschnitt mit einem Gehäuseprofil aufweist, an dem das Reaktionskraftübertragungselements formschlüssig befestigbar ist und wobei der Gehäuseabschnitt eine zumindest teilweise umlaufende Nut aufweist, mit einem Befestigungsabschnitt und mit einem erfindungsgemäßen Sicherungsring.

Bei dem erfindungsgemäßen Reaktionskraftübertragungselement kann der Sicherungsring mit dem Reaktionskraftübertragungselement verbunden sein, so dass beispielsweise der Haltering durch den Befestigungsabschnitt des Reaktionskraftübertragungselements, mit dem das Reaktionskraftübertragungselement auf das Gehäuseprofil aufgeschoben wird, gebildet ist. Mit anderen Worten, der Sperrring ist an dem Befestigungsabschnitt des Reaktionskraftübertragungselements in axialer Richtung gehalten und drehbar gelagert.

Im Folgenden wird unter Bezugnahme auf die nachfolgenden Figuren die Erfindung näher erläutert. Es zeigen:
- Fig. 1: eine schematische Perspektivdarstellung eines Teils eines erfindungsgemäßen Schraubgeräts mit erfindungsgemäßen Sicherungsring,
- Fig. 2: eine schematische Schnittdarstellung eines Teils eines erfindungsgemäßen Schraubgeräts mit erfindungsgemäßen Sicherungsring und
- Fign. 3a und b: schematische Schnittdarstellungen zweier unterschiedlicher Ausführungsbeispiele des erfindungsgemäßen Sicherungsrings.

In Fign. 1 und 2 ist ein erfindungsgemäßes Schraubgerät 100 schematisch dargestellt. Das erfindungsgemäße Schraubgerät 100 weist ein Gehäuse 102, einem als Reaktionsarm 104 ausgebildeten Reaktionskraftübertragungselement und eine Abtriebswelle 106 auf. Das Gehäuse 102 weist einen Gehäuseabschnitt 108 auf, der sich in axialer Richtung der Abtriebswelle 106 erstreckt. Der Gehäuseabschnitt 108 weist ein Gehäuseprofil auf, das im Querschnitt einen sich verändernden Radius besitzt. In den in den Fign. dargestellten Ausführungsbeispielen weist das Gehäuseprofil die Form einer Keilwelle oder einer Evolventenprofilwelle auf.

Der Reaktionsarm 104 weist einen Befestigungsabschnitt 110 auf, über den der Reaktionsarm 104 mit dem Gehäuseabschnitt 108 formschlüssig verbunden werden kann. Dazu weist der Befestigungsabschnitt 110 ein zu dem Gehäuseprofil des Gehäuseabschnitts 108 inverses Innenprofil eines Durchgangslochs auf, sodass der Befestigungsabschnitt 110 des Reaktionsarms 104 mit dem Gehäuseprofil des Gehäuseabschnitts 108 zusammengreifen kann.

Um den Reaktionsarm 104 im auf den Gehäuseabschnitt 108 aufgesetzten Zustand, der in Fig. 1 dargestellt ist, zu sichern, ist ein Sicherungsring 10, vorgesehen, der auf den Gehäuseabschnitt 108 aufgeschoben wird und den Reaktionsarm 104 in axialer Richtung gegen Lösen sichert. Der Sicherungsring 10 greift dazu in eine zumindest teilweise umlaufende Nut 112 ein, die in das Gehäuseprofil des Gehäuseabschnitts 108 eingebracht ist.

Bei den in den Figuren dargestellten Ausführungsbeispielen, bei denen das Gehäuseprofil die Form einer Evolventenprofilwelle mit einer Vielzahl von in radialer Richtung vorstehenden Evolventenprofilen ausgebildet ist, ist die Nut 112 nur in die vorstehenden Evolventenprofile eingebracht.

Der Sicherungsring 10 weist einen Haltering 12 und einen Sperrring 14 auf. Mit dem Sperrring 14 ist ein Basisring 16 verbunden. Der Haltering 12 weist eine Halteringloch 12a auf, dessen Innenprofil an das Gehäuseprofil des Gehäuseabschnitts 108 angepasst ist. In gleicher Weise weist der Sperrring 14 ein Sperrringloch 14a auf, dessen Innenprofil ebenfalls an das Gehäuseprofil des Gehäuseabschnitts 108 angepasst ist. Ferner weist der Sperrring 14 eine Dicke auf, die an die Breite der Nut 112 in axialer Richtung angepasst ist. Die Dicke des Sperrrings 14 ist die Erstreckung des Sperrrings 14 in axialer Richtung. Der Haltering 12, der Sperrring 14 und der Basisring 16 sind koaxial zueinander angeordnet. Zur Fixierung in axialer Richtung sind der Sperrring 14 und der Basisring 16 mittels einer Schraubverbindung aneinander befestigt. Der Haltering 12 ist zwischen Sperrring 14 und Basisring 16 angeordnet. In einer Grundposition überdecken sich das Halteringloch 12a und das Sperrringloch 14a und der Sicherungsring 10 kann auf das Gehäuseprofil des Gehäuseabschnitts 108 aufgeschoben werden, wobei die Innenprofile von Halteringloch 12a und Sperrringloch 14a in das Gehäuseprofil eingreifen. Der Sperrring 14 ist zusammen mit dem Basisring 16 gegenüber dem Haltering 12 verdrehbar. Wenn der Sperrring 14 beim Aufschieben des Sicherungsrings 10 auf den Gehäuseabschnitt 108 sich im Bereich der Nut 112 befindet, lässt sich der Sperrring 14 mit dem Basisring 16 gegenüber dem Haltering 12 verdrehen, wobei der Sperrring 14 dann mit einem Sperrabschnitt in die Nut 112 eingreift. In axialer Blickrichtung überdeckt der Sperrabschnitt des Sperrrings 14 Teile des Gehäuseprofils des Gehäuseabschnitts 108, sodass mittels des Sperrrings 14 der Sicherungsring 10 in axialer Richtung festgelegt ist.

Durch die Ausgestaltung des Gehäuseprofils des Gehäuseabschnitts 108 mit der Form einer Evolventenprofilwelle weist das Innenprofil des Sperrrings 14, das invers zu dem Gehäuseprofil ausgestaltet ist, nach innen ragende Vorsprünge 14b auf, die beim Aufschieben des Sperrrings 14 auf den Gehäuseabschnitt 108 in die zwischen den vorstehenden Evolventenprofilen gebildeten Längsnuten 108a ein. Diese Vorsprünge 14b bilden jeweils einen Sperrabschnitt, der in der Sperrposition des Sperrrings 14 in die Nut 112 in den Keilen eingreift.

Der Basisring 16 weist ein Basisringloch 16a auf, das die Abtriebswelle 106 beim Aufschieben des Sicherungsrings 10 auf den Gehäuseabschnitt 108 durchdringt. Wie aus Fig. 3a hervorgeht, weist der Basisring 16 ferner einen Anschlagvorsprung 18 auf, der in das Basisringloch 16a vorsteht. Mittels des Anschlagvorsprungs 18 kann der Basisring 16 an einer Anschlagfläche 108b des Gehäuseabschnitts 108 anschlagen. Dabei weist der Anschlagvorsprung 18 in axialer Richtung zu dem Sperrring 14 einen Abstand A auf, der dem Abstand B in axialer Richtung zwischen der Anschlagfläche 108b und der Nut 112 entspricht. Auf diese Weise kann beim Aufsetzen des Sicherungsrings 10 auf den Gehäuseabschnitt 108 der Sperrring 14 auf einfache Art und Weise in Position in Bezug auf die Nut 112 angeordnet werden, sodass ein Verdrehen des Sperrrings 14 aus der Grundposition in die Sperrposition auf einfache Art und Weise möglich ist.

Das Ausführungsbeispiels des erfindungsgemäßen Sicherungsrings 10 mit Anschlagvorsprung 18 ist in Fig. 3a im Schnitt dargestellt. Grundsätzlich ist auch eine Ausführungsform ohne Anschlagvorsprung möglich, die in Fig. 3b dargestellt ist.

In der Sperrposition können der Haltering 12 und der Sperrring 14 zueinander arretiert werden. Dazu ist ein Arretierungselement 20, beispielsweise ein Arretierknopf, an dem Basisring 16 angeordnet, der in eine Aussparung 22 in dem Haltering 12 eingreift. Bei dem in Fig. 3a dargestellten Ausführungsbeispiel ist das Arretierungselement 20 federbelastet in Richtung zu dem Haltering 12 ausgebildet und greift mittels einer Kugel 20a in die Aussparung 22 in dem Haltering 12 ein. Sobald der Sperrring 14 in der Sperrposition ist, fluchten die Kugel 20a und die Aussparung 22, sodass das Arretierungselement 20 die Kugel 20a in die Aussparung 22 drückt. Ferner ist auch eine Arretierung in der Grundposition möglich, wobei dann in dem Haltering 12 eine weitere Aussparung vorgesehen ist, in die die Kugel 20a beim Arretieren in der Grundposition gedrückt wird.

Bei diesem Ausführungsbeispiel kann die Arretierung von Haltering 12 und der Sperrring 14 durch einen entsprechenden Kraftaufwand beim Verdrehen von Haltering 12 und Sperrring 14 gelöst werden, wobei die Kugel 20a entgegen der Federbelastung aus der Aussparung 22 gleitet.

In Fig. 3b ist eine alternative Ausführungsform des Arretierungselements 20 dargestellt. Das Arretierungselement 20 ist in dieser Ausführungsform federbelastet in Richtung zu dem Basisring 16 hin ausgebildet, und mit einem Arretierstift 20b verbunden. Das Arretierungselement 20 zieht somit den Arretierstift 20b in die Aussparung 22. Die Aussparung 22 ist in diesem Ausführungsbeispiel als Langloch ausgebildet mit einer Erweiterung. In dem Sperrring 14 ist eine zweite Aussparung 24 vorgesehen, in die ein Kopf 20c des Arretierstifts 20b mittels des Arretierungselements 20 gedrückt werden kann, sodass ein schmaler Abschnitt des Arretierstifts 20b sich in der Aussparung 22 befindet. Dadurch kann der Sperrring 14 gegenüber dem Haltering 12 verdreht werden. In der Sperrposition weist die Aussparung 22 eine Erweiterung auf, in die der Kopf 20c des Arretierstifts 20b eingreifen kann, wobei das Arretierungselement 20 aufgrund seiner Federbelastung den Arretierstift 20b mit dem Kopf 20c in die Aussparung 22 zieht. Auch bei diesem Ausführungsbeispiel ist eine Arretierung in der Grundposition möglich, wobei dann das Langloch eine zweite Erweiterung aufweist, in die der Kopf 20c des Arretierstifts 20b in der Grundposition eingreifen kann.

Bei diesem Ausführungsbeispiel kann die Arretierung von Haltering 12 und Sperrring 14 zum Verdrehen von Haltering 12 und Sperrring 14 durch Drücken des Arretierungselements 20 gelöst werden.

Wie in Fig. 1 schematisch angedeutet ist, können an dem Basisring 16 eingelassene Magnete 24 angeordnet sein, mittels der der Sicherungsring 10 im abgenommenen Zustand beispielsweise an dem Reaktionsarm 104 angehaftet werden kann, um diesen bis zur nächsten Benutzung aufzubewahren.

Der erfindungsgemäße Sicherungsring 10 ermöglicht eine einfache Handhabung des Reaktionsarms 104, da mittels des Sicherungsrings 10 der Reaktionsarm 104 auf eine einfache Art und Weise und werkzeuglos an einem Gehäuse 102 eines Schraubgeräts 100 gesichert werden kann. Auch ein Lösen des Sicherungsrings 10 ist auf eine einfache Art und Weise möglich, wodurch gegenüber herkömmlichen Sicherungsmethoden eine Einsparung von Arbeitsschritten möglich ist.

### Bezugszeichenliste

- 10: Sicherungsring
- 12: Haltering
- 12a: Halteringloch
- 14: Sperrring
- 14a: Sperrringloch,
- 14b: Vorsprünge
- 16: Basisring
- 16a: Basisringloch
- 18: Anschlagvorsprung
- 20: Arretierungselement
- 20a: Kugel
- 20b: Arretierstift
- 20c: Kopf
- 22: Aussparung
- 24: zweite Aussparung
- 100: Schraubgerät
- 102: Gehäuse
- 104: Reaktionsarm
- 106: Abtriebswelle
- 108: Gehäuseabschnitt
- 108a: Längsnuten
- 108b: Anschlagfläche
- 110: Befestigungsabschnitt
- 112: Nut

- A: Abstand
- B: Abstand
- M: Mittelachse

## Patentansprüche

1. Sicherungsring (10) zur Sicherung eines Reaktionskraftübertragungselements an einem Gehäuse (102) eines Schraubgeräts (100), wobei das Schraubgerät (100) einen in einer axialen Richtung verlaufenden Gehäuseabschnitt (108) mit einem Gehäuseprofil aufweist, an dem das Reaktionskraftübertragungselements formschlüssig befestigbar ist und wobei der Gehäuseabschnitt (108) eine zumindest teilweise umlaufende Nut (112) aufweist,
mit einem Haltering (12) und mit einem Sperrring (14),
wobei der Haltering (12) ein Halteringloch (12a) mit einem an das Gehäuseprofil des Gehäuseabschnitts (108) angepassten Innenprofil aufweist,
wobei der Sperrring (14) ein Sperrringloch (14a) mit einem an das Gehäuseprofil des Gehäuseabschnitts (108) angepassten Innenprofil und eine an die Nut (112) angepasste Dicke aufweist,
wobei der Haltering (12) und der Sperrring (14) koaxial zueinander angeordnet sind und in axialer Richtung zueinander gehalten sind,
wobei sich in einer Grundposition das Halteringloch (12a) und das Sperrringloch (14a) zumindest teilweise überdecken, wobei der Sperrring (14) um eine mit dem Haltering (12) gemeinsame Mittelachse (M) drehbar gegenüber dem Haltering (12) angeordnet ist und im an dem Gehäuseabschnitt (108) angeordneten Zustand der Sperrring (14) aus der Grundposition relativ zu dem Haltering (12) in eine Sperrposition, in der der Sperrring (14) zumindest mit einem Sperrabschnitt in die Nut (112) eingreift, verdrehbar ist.

2. Sicherungsring nach Anspruch 1, **dadurch gekennzeichnet, dass** das Sperrringloch (14a) des Sperrrings (14) und das Halteringloch (12a) des Halterings (12) deckungsgleich sind, wobei vorzugsweise
das Innenprofil des Sperrringlochs (14a) des Sperrrings (14) und das Innenprofil des Halteringlochs (12a) des Halterings (12) eine zu dem Gehäuseprofil inverse Form aufweisen.

3. Sicherungsring nach Anspruch 1 oder 2, **dadurch gekennzeichnet, dass** der Sperrring (14) in der Sperrposition und/oder in der Grundposition gegenüber dem Haltering (12) fixierbar, vorzugsweise arretierbar ist.

4. Sicherungsring nach einem der Ansprüche 1 bis 3, **gekennzeichnet durch** einen Basisring (16) mit einem Basisringloch (16a), wobei der Sperrring (14) koaxial an dem Basisring (16) befestigt ist und mittels des Basisrings (16) gegenüber dem Haltering (12) verdrehbar ist, wobei vorzugsweise der Basisring (16) einen Anschlagvorsprung (18) aufweist, wobei der Anschlagvorsprung (18) in axialer Richtung einen Abstand A zu dem Sperrring aufweist, der an einen Abstand B in axialer Richtung einer Anschlagfläche (108b) des Gehäuseabschnitts (108) zu der Nut (112) am Gehäuseabschnitt (108) angepasst ist.

5. Sicherungsring nach einem der vorangegangenen Ansprüche, **dadurch gekennzeichnet, dass** zur Arretierung des Sperrrings (14) in der Sperrposition ein an dem Basisring (16) angeordnetes Arretierungselement (20) in eine Aussparung (22) in dem Haltering (12) eingreift, wobei vorzugsweise das Arretierungselement (20) federbelastet in Richtung zu dem Haltering (12) ist und mittels einer Kugel (20a) oder eines Konuskörpers in die Aussparung (22) in dem Haltering (12) eingreift, oder wobei vorzugsweise das Arretierungselement (20) federbelastet in Richtung zu dem Basisring (16) und mit einem Arretierstift (20b) verbunden ist, der von dem Arretierungselement (20) in Aussparung (22) gezogen wird.

6. Sicherungsring nach einem der vorangegangenen Ansprüche, **dadurch gekennzeichnet, dass** der Basisring (16), der Sperrring (14) und/oder der Haltering (12) eingelassene Magnete (24) aufweist.

7. Schraubgerät (100) mit einem Gehäuse (102), mit einem Reaktionskraftübertragungselement, mit einem in eine axialer Richtung verlaufenden Gehäuseabschnitt (108) mit einem Gehäuseprofil, wobei das Reaktionskraftübertragungselement mit dem Gehäuseabschnitt formschlüssig verbunden ist, und mit einem Sicherungsring (10) zur Sicherung des Reaktionskraftübertragungselements an dem Gehäuse (102), wobei der Gehäuseabschnitt (108) eine zumindest teilweise umlaufende Nut (112) aufweist, in die der Sicherungsring (10) eingreift,
**dadurch gekennzeichnet, dass**
der Sicherungsring (10) einen Haltering (12) und einen Sperrring (14) aufweist,
wobei der Haltering (12) ein Halteringloch (12a) mit einem an das Gehäuseprofil des Gehäuseabschnitts (108) angepassten Innenprofil aufweist,
wobei der Sperrring (14) ein Sperrringloch (14a) mit einem an das Gehäuseprofil des Gehäuseabschnitts (108) angepassten Innenprofil und eine an die Nut (112) angepasste Dicke aufweist,
wobei der Haltering (12) und der Sperrring (14) koaxial zueinander angeordnet sind und in axialer Richtung zueinander gehalten sind,
wobei sich in einer Grundposition das Halteringloch und das Sperrringloch zumindest teilweise überdecken, wobei der Sperrring (14) um eine mit dem Haltering (12) gemeinsame Mittelachse drehbar gegenüber dem Haltering (12) angeordnet ist und im an dem Gehäuseabschnitt (108) angeordneten Zustand der Sperrring (14) aus der Grundposition relativ zu dem Haltering (12) in eine Sperrposition, in der der Sperrring (14) zumindest mit einem Sperrabschnitt in die Nut (112) eingreift, verdrehbar ist.

8. Schraubgerät nach Anspruch 7, **dadurch gekennzeichnet, dass** das Sperrringloch (14a) des Sperrrings (14) und das Halteringloch (12a) des Halterings (12) in der Grundposition deckungsgleich sind, , wobei vorzugsweise in der Grundposition das Innenprofil des Sperrringlochs (14a) des Sperrrings (14) und das Innenprofil des Halteringlochs (12a) des Haltering (12) ein zu dem Gehäuseprofil inverse Form aufweisen.

9. Schraubgerät nach Anspruch 7 oder 8, **dadurch gekennzeichnet, dass** der Sperrring (14) in der Sperrposition und/oder in der Grundposition gegenüber dem Haltering (12) fixierbar, vorzugsweise arretierbar ist.

10. Schraubgerät nach einem der Ansprüche 7 bis 9, **gekennzeichnet durch** einen Basisring (16) mit einem Basisringloch (16a), wobei der Sperrring (14) koaxial an dem Basisring (16) befestigt ist und mittels des Basisrings (16) gegenüber dem Haltering (12) verdrehbar ist, , wobei vorzugsweise der Basisring einen Anschlagvorsprung (18) aufweist, wobei der Anschlagvorsprung (18) in axialer Richtung einen Abstand A zu dem Sperrring (14) aufweist, der an einen Abstand B in axialer Richtung einer Anschlagfläche (108b) des Gehäuseabschnitts (108) zu der Nut (112) am Gehäuseabschnitt (108) angepasst ist.

11. Schraubgerät nach einem der vorangegangenen Ansprüche, **dadurch gekennzeichnet, dass** zur Arretierung des Sperrrings (14) in der Sperrposition ein an dem Basisring (16) angeordnetes Arretierungselement (20) in eine Aussparung (22) in dem Haltering (12) eingreift, wobei vorzugsweise das Arretierungselement (20) federbelastet in Richtung zu dem Haltering (12) ist und mittels einer Kugel (20a) oder eines Konuskörpers in die Aussparung (22) in dem Haltering (12) eingreift, oder wobei vorzugsweise das Arretierungselement (20) federbelastet in Richtung zu dem Basisring (16) und mit einem Arretierstift (20b) verbunden ist, der von dem Arretierknopf (20) in Aussparung (22) gezogen wird.

12. Schraubgerät nach einem der vorangegangenen Ansprüche, **dadurch gekennzeichnet, dass** der Basisring (16), Sperrring (14) und/oder der Haltering (12) eingelassene Magnete (24) aufweist.

13. Reaktionskraftübertragungselement für ein Schraubgerät (100), wobei das Schraubgerät (100) ein Gehäuse (102) mit einem in einer axialen Richtung verlaufenden Gehäuseabschnitt (108) mit einem Gehäuseprofil aufweist, an dem das Reaktionskraftübertragungselements formschlüssig befestigbar ist und wobei der Gehäuseabschnitt (108) eine zumindest teilweise umlaufende Nut (112) aufweist,
mit einem Befestigungsabschnitt (110) und mit einem Sicherungsring (10) nach einem der Ansprüche 1 bis 6.

14. Reaktionskraftübertragungselement nach Anspruch 13 **dadurch gekennzeichnet, dass** der Befestigungsabschnitt (110) den Haltering (12) bildet.
